# EUROPÄISCHE PATENTSCHRIFT

(11) **EP 0 232 467 B1**
(45) Veröffentlichungstag und Bekanntmachung des Hinweises auf die Patenterteilung: **18.07.1990**
(21) Anmeldenummer: 86114449.1
(22) Anmeldetag: 18.10.1986
(51) Int. Cl.: F02F 1/16, F01P 3/02, F02F 1/14

(54) **Mehrzylindrige Brennkraftmaschine**
Multi-cylinder internal combustion engine
Moteur à combustion interne polycylindre

(30) Priorität: 06.02.1986 DE 3603674
(43) Veröffentlichungstag der Anmeldung: 19.08.1987
(73) Patentinhaber: Dr.Ing.h.c. F. Porsche Aktiengesellschaft, 70435 Stuttgart (DE)
(72) Erfinder: Ampferer, Herbert, Dipl.-Ing. FH, D-7123 Sachsenheim 2 (DE)

(56) Entgegenhaltungen:
- EP-A- 0 110 406
- DE-A- 1 476 443
- DE-A- 3 123 538
- GB-A- 2 010 394
- US-A- 2 078 499

## Beschreibung

Die Erfindung betrifft eine mehrzylindrige Brennkraftmaschine mit Flüssigkeitskühlung, einem Zylinderkopf und einem mit letzterem verbundenen Zylinderkurbelgehäuse, das vom Kühlmedium umströmte Zylinderlaufbüchsen umfasst.

Brennkraftmaschinen, die bezüglich Gewicht und Abmessungen optimiert, gemeint ist leichtgewichtig und kompakt, sind, fördern Bestrebungen im Automobilbau, Herstellkosten und Betriebskosten von Personenwagen zu begrenzen bzw. zu reduzieren. Gewichtserhöhend können sich bei Brennkraftmaschinen nicht nur große Zylinderabstände (Fachbuch "Die Konstruktion schnellaufender Verbrennungsmotoren", Walter de Gruyter, Berlin-New York, 1973, Seite 21) sondern auch überdimensionierte Kühlmittelkanäle und die darin zirkulierende Mediummenge auswirken.

In der US-PS 2 078 499 sind eine Einlaßleitung und eine Auslaßleitung zur Versorgung der Brennkraftmaschine mit Kühlmittel zu beiden Seiten einer Zylinderreihe außerhalb der Brennkraftmaschine verlegt. Von der Einlaßleitung weggeführt sind Querleitungen, über die das Kühlmittel zu den Zylindern und von dort über weitere Querleitungen zu der Auslaßleitung geführt wird.

Aufgabe der Erfindung ist es, eine Brennkraftmaschine zu schaffen, die bei funktionsgerechter Kühlung leichtgewichtig und kompakt ist.

Erfindungsgemäß wird diese Aufgabe durch die kennzeichnenden Merkmale des Anspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß durch die Kühlmediumführung quer zur Längsrichtung der Brennkraftmaschine ein die besonders warmen Bereiche der Brennkraftmaschine funktionsgerecht umgebendes Kanalsystem für ein relativ kleines Kühlmediumvolumen realisierbar ist, was sich gewichtsmindernd auswirkt. Auch wird durch das reduzierte Kühlmediumvolumen erreicht, daß die Brennkraftmaschine rasch ihre Betriebstemperatur erreicht, was sich günstig auf den Kraftstoffverbrauch und die Abgasemission auswirkt.

Durch den Zuführungskanal ist eine getrennte und bedarfsgerechte Kühlmediumversorgung des Zylinderkopfs und der Zylinderlaufbüchsen möglich. Der Zuführungskanal und der Austrittskanal sind auf einfache Weise zwischen den besagten Brennkraftmaschinenbauteilen vorsehbar. Zur Verbindung des Zuführungskanals mit den Ringkanälen der Zylinderlaufbüchsen dienen Querbohrungen, die nicht nur über die Ausnehmungen leicht eingebracht werden können, sondern auch, falls erforderlich, zur Kalibrierung des Kühlmediumstroms, z.B. für Brennkraftmaschinen unterschiedlicher Leistung, herangezogen werden können. Aufgrund der Anordnung des Zuführungskanals benachbart den Auslaßventilen wird das Prinzip, warme Zonen der Brennkraftmaschinen gerichtet zu kühlen, zusätzlich unterstützt. Auch trägt hierzu das unterschiedliche Volumen der Mediumkammern der Ein-und Auslaßventile bei.

Die Art der Anordnung der in Aufnahmen des Zylinderkurbelgehäuses eingesetzten - separaten - Zylinderlaufbüchsen ermöglicht relativ geringe Zylinderabstände und verkürzt die Baulänge der Brennkraftmaschine, was sich ebenfalls gewichtsmindernd auswirkt. Mit der einstückigen metallischen Zylinderkopfdichtung läßt sich der schmale Bereich zwischen den Zylinderlaufbüchsen, in dem eine Nut vorgesehen ist, wirkungsvoll abdichten. Schließlich vereinfachen die Dichtabschnitte der Zylinderkopfdichtung im Bereich des Zuführungs-und Austrittskanals die Abdichtung zwischen Zylinderkopf und Zylinderkurbelgehäuse.

In der Zeichnung sind Ausführungsbeispiele der Erfindung dargestellt, die nachstehend näher beschrieben sind.

### Es zeigt

Fig. 1 einen Teilquerschnitt einer Brennkraftmaschine im Bereich eines Zylinderkopfs und eines Zylinderkurbelgehäuses,
Fig. 2 eine Einzelheit X der Fig. 2,
Fig. 3 einen Schnitt nach der Linie 111-111 der Fig. 1,
Fig. 4 einen Schnitt nach der Linie IV-IV der Fig. 3. in größerem Maßstab,
Fig. 5 einen Schnitt nach der Linie V-V der Fig. 3,
Fig. 6 eine Einzelheit Y der Fig. 5 in größerem Maßstab,
Fig. 7 eine Einzelheit Z der Fig. 1 in größerem Maßstab,
Fig. 8 einen Schnitt nach der Linie VIII-VIII der Fig. 5

Die mehrzylindrige flüssigkeitsgekühlte Brennkraftmaschine umfasst einen Zylinderkopf 2 und ein Zylinderkurbelgehäuse 3; beide sind in einer horizontalen Verbindungsebene A-A zusammengesetzt und werden mittels nicht gezeigter Schrauben in Lage gehalten. Im Zylinderkurbelgehäuse 3 sind mehrere, beispielsweise aus Grauguß bestehende, Zylinderlaufbüchsen 4, 5 vorgesehen, die nach Fig. 1 durch separate, in das Zylinderkurbelgehäuse 3 eingesetzte Bauteile gebildet werden. Gemäß Fig. 2 ist die Zylinderlaufbüchse 6 einstückig - gegossen - mit dem Zylinderkurbelgehäuse 3 verbunden.

Der Zylinderkopf 2 umfasst Auslaßventile 7 und Einlaßventile 8, die V-förmig zueinander verlaufen und mittels nicht dargestellter Nockenwellen betätigt werden. Zur Kühlung der Brennkraftmaschine 1 weist sie entlang ihrer einen Längsseite - in Längsrichtung B-B der Brennkraftmaschine gesehen - einen Zuführungskanal 9 auf, der bei 10 einen Einlaß aufweist, in das das flüssige Kühlmedium, das von einer nicht gezeigten Wasserpumpe gefördert wird, eintritt. Von diesem Zuführungskanal 9 aus wird das Kühlmedium quer zur Längsrichtung B-B durch den Zylinderkopf 2 geführt und an den Zylinderlaufbüchsen 4, 5, 6 vorbeigeleitet - Querstromkühlung - und gelangt in den Austrittskanal 11, dessen Ausgang mit 12 bezeichnet ist und von wo aus das Kühlmedium zu einem nicht dargestellten Kühler strömt. Der Strom des Kühlmediums ist mit Pfeilen "a" gekennzeichnet. Im Ausführungsbeispiel sind der Einlaß 10 und der Ausgang 12 dem Zylinderkurbelgehäuse 3 zugeordnet; diese können aber auch am Zylinderkopf 2 angebracht sein.

Der Zuführungskanal 9 und der Austrittskanal 11 sind in die Brennkraftmaschine integriert und verlaufen an deren Längsseiten C und D zwischen Zylinderkopf 2 und Zylinderkurbelgehäuse 3. Gebildet werden der Zuführungskanal 9 und der Austrittskanal 11 durch Ausnehmungen 13,14 und 15,16 im Zylinderkopf 2 und Zylinderkurbelgehäuse 3, wobei die Ausnehmungen 13, 14 und 15, 16 von der Verbindungsebene A-A aus in die jeweiligen Brennkraftmaschinenbauteile eingebracht sind.

Zwischen dem Zuführungskanal 9 und die Zylinderlaufbüchsen 4, 5, 6 umgebenden Ringkanälen 17, 18 sind Querbohrungen 19, 20 vorgesehen (Fig. 1 und 3). Weitere Querbohrungen 21, 22 verbinden die Ringkanäle 17, 18 mit dem Austrittskanal 11. Die Querbohrungen 19, 20 und 21, 22 werden über die Ausnehmungen 13 und 15 eingearbeitet, wobei sich ihre Bearbeitungsrichtung schräg zu einer Mittellängsebene E-E der Brennkraftmaschine 1 erstreckt (Fig. 1). Der Zuführungskanal 9 verläuft benachbart den Auslaßventilen 7. Das Kühlmittel gelangt vom Zuführungskanal 9 aus über Querbohrungen 23 in die Auslaßventile 7 umgebende Mediumkammem 24 und strömt dann, zuvor noch Mediumkammem 25 oberhalb der Einlaßventile 8 passierend, in den Austrittskanal 11. Die Mediumkammem 24 der Auslaßventile 7 sind aufgrund der dort herrschenden Temperaturverhältnisse hinsichtlich Volumen größer als die Mediumkammem 25 der Einlaßventile.

Die Zylinderlaufbüchsen 4, 5 sind benachbart dem Zylinderkopf 2 über einen wesentlichen Teilbereich ihrer Gesamtlänge - das ist etwa die Länge G (= mehr als die Hälfte der Gesamtlänge der Zylinderlaufbüchsen) - unmittelbar aneinandergesetzt, wobei zwischen den Zylinderlaufbüchsen 4, 5 ein geringer Abstand 26 zur Durchströmung des Mediums vorgesehen ist. In diesem Bereich weisen die Zylinderlaufbüchsen 5 Abflachungen 27, 28 und im wesentlichen gleiche Wanddicken auf. Die Abflachungen 27, 28 werden durch Wanddickenreduzierung gebildet (Fig. 8).

Im Anschluß an diesen Bereich, also entfernt vom Zylinderkopf 2, verlaufen Aufnahmen 29 (Fig. 5) des Zylinderkurbelgehäuses 3, in die die Zylindedaufbüchsen 4, 5 eingepasst sind. Die Wanddicken der Zylinderlaufbüchsen 4, 5 und der Aufnahmen 29 sind etwa gleich, Außerdem sind die Wanddicken der Zylindedaufbuchsen 4, 5 und der Aufnahmen 29 in dem aneinandergesetzten Bereich der Zylinderlaufbüchsen optimiert, d.h. bei guter Festigkeit möglichst dünnwandig.

Zwischen den Zylinderlaufbüchsen 4, 5, und zwar benachbart dem Zylinderkopf 2, ist eine Nut 30 vorgesehen (Fig. 5), in die eine einstückige metallische Zylinderkopfdichtung 31 eingesetzt ist. Die Nut 30 wird durch winkelige Ausnehmungen 32, 33 der Zylinderlaufbüchsen 4, 5 gebildet.

Die Nut 30 ist außerhalb der einander zugekehrten Zylinderlaufbüchsen 4, 5 fortgeführt (Fig. 4), wo sie durch eine Wand 34 des Zylinderkurbelgehäuses 3 und die jeweilige Ausnehmung 32 oder 33 der Zylinderlaufbüchsen 4, 5 dargestellt ist. Mit Abstand zu den Ausnehmungen 32, 33 ist an den Zylinderlaufbüchsen 4, 5 ein Kragen 35 vorgesehen, der an einer Abstützung 36 des Zylinderkurbelgehäuses 3 anliegt.

Die Zylinderkopfdichtung 31 (Fig. 7) ist mit Dichtabschnitten 37, 38 versehen. Diese sind zwischen Zylinderkopf 2 und Zylinderkurbelgehäuse 3 wirksam, und zwar im Bereich des Zuführungskanals 9 und des Austrittskanals 11. Die Dichtabschnitte 37, 38 weisen eine metallische Verlängerung 39 der Zylinderkopfdichtung 31 auf, die einen Dichtkörper 40 aus elastischem Werkstoff - Silikon - trägt.

## Patentansprüche

1. Mehrzylindrige Brennkraftmaschine mit Flüssigkeitskühlung, einem Zylinderkopf (2) und einem mit letzterem verbundenen Zylinderkurbelgehäuse (3), das von Kühlmedium umströmte in das Zylinderkurbelgehäuse (3) eingesetzte Zylinderlaufbüchsen (4, 5) umfaßt, wobei das Kühlmedium für die einzelnen Zylinder quer zur Längsrichtung (B-B) der Brennkraftmaschine durch den Zylinderkopf und um die Zylinderlaufbüchsen geführt wird und aus einem Zuführungskanal (9) in einen Austrittskanal (11) strömt, gekennzeichnet durch folgende Merkmale:
- der Zuführungskanal (9) und der Austrittskanal (11) sind in die Brennkraftmaschine (1) an ihren Längsseiten (C und D) integriert und werden durch Ausnehmungen (13, 14; 15, 16) im Zylinderkopf (2) und im Zylinderkurbelgehäuse (3) gebildet;
- die Ausnehmungen (13,14; 15,16) sind von einer Verbindungsebene (A-A) zwischen Zylinderkopf (2) und Zylinderkopf (3) aus eingebracht.

2. Mehrzylindrige Brennkraftmaschine nach Anspruch 1, dadurch gekennzeichnet, daß der Zuführungskanal (9) über Querbohrungen (19, 20) mit die Zylinderlaufbüchsen (4, 5, 6) umgebenden Ringkanälen (17, 18) verbunden ist.

3. Mehrzylindrige Brennkraftmaschine nach Anspruch 1, dadurch gekennzeichnet, daß die Ringkanäle (17, 18) über Querbohrungen (21, 22) mit dem Austrittskanal (11) verbunden sind.

4. Mehrzylindrige Brennkraftmaschine nach den Ansprüchen 1 und 3, dadurch gekennzeichnet, daß die Querbohrungen (19, 20, 21, 22) über die Ausnehmungen (13, 15) eingearbeitet sind.

5. Mehrzylindrige Brennkraftmaschine nach Anspruch 1, deren Zylinderkopf hängend und vorzugsweise V-förmig angeordnete Ein- und Auslaßventile umfasst, dadurch gekennzeichnet, daß der Zuführungskanal (9) benachbart den Auslaßventilen (7) angeordnet ist und das Kühlmedium über Querbohrungen (23) zunächst in die Auslaßventile (7) umgebende Mediumkammern (24) und dann in die Einlaßventile (8) umgebende Mediumkammem (25) strömt, von wo aus es in den Austrittskanal (11) gelangt.

6. Mehrzylindrige Brennkraftmaschine nach Anspruch 1, deren Zylinderlaufbüchsen in Aufnahmen des Zylinderkurbelgehäuses eingesetzt sind, dadurch gekennzeichnet, daß die Zylinderlaufbüchsen (4, 5) benachbart dem Zylinderkopf (2) beginnend, über einen wesentlichen Teilbereich (Länge G) unmittelbar, jedoch mit geringem Abstand (26) aneinandergesetzt sind und dort im wesentlichen gleiche Wanddicken aufweisen und daß in einem daran anschließenden Bereich die Aufnahmen (29) des Zylinderkurbelgehäuses (3) verlaufen.

7. Mehrzylindrige Brennkraftmaschine nach Anspruch 6, dadurch gekennzeichnet, daß zwischen den Zylinderlaufbüchsen (4, 5), und zwar benachbart dem Zylinderkopf (2), eine durch Ausnehmungen (32, 33) der Zylinderlaufbüchsen (4, 5) gebildete Nut (30) vorgesehen ist, in die eine einstückige metallische Zylinderkopfdichtung (31) eingesetzt ist.

8. Mehrzylindrige Brennkraftmaschine nach Anspruch 6, dadurch gekennzeichnet, daß die Zylinderlaufbüchsen (4, 5) an den einander zugekehrten Seiten Abflachungen (27, 28) aufweisen.

9. Mehrzylindrige Brennkraftmaschine nach Anspruch 8, dadurch gekennzeichnet, daß die Abflachungen (27, 28) durch Reduzierung der Wandstärke der jeweiligen Zylinderlaufbüchse (4 oder 5) gebildet werden.

10. Mehrzylindrige Brennkraftmaschine nach Anspruch 7, dadurch gekennzeichnet, daß die Nut (30) außerhalb der einander zugekehrten Seiten der Zylinderlaufbüchsen (4, 5) fortgeführt ist und dort durch eine Wand (34) des Zylinderkurbelgehäuses (3) und die jeweilige Ausnehmung (32 oder 33) der Zylinderlaufbüchsen (4, 5) gebildet wird.

11. Mehrzylindrige Brennkraftmaschine nach Anspruch 10, dadurch gekennzeichnet, daß jede Zylinderlaufbüchse (5) benachbart der Ausnehmung (33) einen Kragen (35) aufweist, der an einer Abstützung (36) des Kurbelgehäuses (3) anliegt.

12. Mehrzylindrige Brennkraftmaschine nach Anspruch 6, dadurch gekennzeichnet, daß die Aufnahmen (29) des Kurbelgehäuses (3) und die Wandstärken der an diese angrenzenden Zylinderlaufbüchsen (4, 5) im wesentlichen gleich sind.

13. Mehrzylindrige Brennkraftmaschine nach den Ansprüchen 1 und 7, dadurch gekennzeichnet, daß die Zylinderkopfdichtung (31) mit Dichtabschnitten (37, 38) versehen ist, die zwischen Zylinderkopf (2) und Zylinderkurbelgehäuse (3) im Bereich des Zuführungskanals (9) und des Austrittskanals (11) wirksam sind.

14. Mehrzylindrige Brennkraftmaschine nach Anspruch 13, dadurch gekennzeichnet, daß die Dichtabschnitte (37, 38) metallische Verlängerungen (39) der Zylinderkopfdichtung (31) aufweisen, die einen Dichtkörper (40) aus elastischem Werkstoff tragen.

15. Mehrzylindrige Brennkraftmaschine nach Anspruch 1, dadurch gekennzeichnet, daß der Zylinderkopf (2) und die Zylinderlaufbüchsen (4; 5) getrennt voneinander mit Kühlmedium versorgt werden.

16. Mehrzylindrige Brennkraftmaschine nach Anspruch 5, dadurch gekennzeichnet, daß das Volumen der Mediumkammern (24) der Auslaßventile (7) größer ist als das Volumen der Mediumkammern (25) der Einlaßventile (8).

## Claims

1. A multiple-cylinder internal combustion engine having liquid cooling, a cylinder head (2) and a cylinder crankcase. (3) connected thereto and comprising cylinder liners (4, 5) which are inserted into the cylinder crankcase (3) and around which coolant flows, the collant for the individual cylidners being conveyed transversely to the longitudinal direction (B-B) of the internal combustion engine through the cylinder head and around the cylinder liners and flowing out of a feeding duct (9) into a discharge duct (11), characterized by the following features:
- the feeding duct (9) and the discharge duct (11) are integrated in the internal combustion engine (1) on the longitudinal sides (C and D) thereof and are formed by recesses (13, 14; 15, 16) in the cylinder head (2) and in the cylinder crankcase (3);
-the recesses (13, 14; 15, 16) start from a connexion plane (A-A) between cylinder head (2) and cylinder head (3).

2. A multiple-cylinder internal combustion engine according to Claim 1, characterized in that the feeding duct (9) is connected by way of transverse bores (19, 20) to annular ducts (17, 18) surrounding the cylinder liners (4, 5, 6).

3. A multiple-cylinder internal combustion engine according to claim 1, characterized in that the annular ducts (17, 18) are connected by way of transverse bores (21, 22) to the discharge duct (11).

4. A multiple-cylinder internal combustion engine according to Claims 1 and 3, characterized in that the transverse bores (19, 20, 21, 22) open by way of the recesses (13, 15).

5. A multiple-cylinder internal combustion engine according to Claim 1, the cylinder head of which comprises intake and exhaust valves arranged overhead and preferably in a V-shape, characterized in that the feeding duct (9) is arranged adjacent to the exhaust valves (7) and the coolant flows by way of transverse bores (23) first into coolant chambers (24) surrounding the exhaust valves (7) and then into coolant chambers (25) surrounding the inlet valves (8), and from there it reaches the discharge duct (11).

6. A multiple-cylinder internal combustion engine according to Claim 1, the cylinder liners of which are inserted in recesses in the cylinder crankcase, characterized in that starting adjacent to the cylinder head (2) the cylinder liners (4, 5) are arranged directly adjacent but at a slight distance (26) over a substantial portion (length G) and have substantially equal wall thicknesses there, and the receiving means (29) of the cylinder crankcase (3) extend in an adjacent area.

7. A multiple-cylinder internal combustion engine according to Claim 6, characterized in that a groove (30) is provided between the cylinder liners (4, 5), namely adjacent to the cylinder head (2), and is formed by recesses (32, 33) in the cylinder liners (4, 5) and into which a one-piece metal cylinder-head seal (31) is inserted.

8. A multiple-cylinder internal combustin engine according to Claim 6, characterized in that the cylinder liners (4, 5) have flattened portions (27, 28) on the mutually facing sides.

9. A multiple-cylinder internal combustion engine according to Claim 8, characterized in that the flattened portions (27, 28) are formed by reducing the wall thickness of the respective cylinder liners (4 or 5).

10. A multiple-cylinder internal combustion engine according to Claim 7, characterized in that the groove (30) is continued outside the mutually facing sides of the cylinder liners (4, 5) and is formed there by a wall (34) of the cylinder crankcase (3) and the respective recess (32 or 33) of the cylinder liners (4, 5).

11. A multiple-cylinder internal combustion engine according to Claim 10, characterized in that adjacent to the recess (33) each cylinder liner (5) is provided with a collar (35) which rests against a support (36) of the cylinder crankcase (3).

12. A multiple-cylinder internal combustion engine according to Claim 6, characterized in that the receiving means (29) of the cylinder crankcase (3) and the wall thicknesses of the cylinder liners (4, 5) adjacent thereto are substantially equal.

13. A multiple-cylidner internal combustion engine according to Claims 1 and 7, characterized in that the cylinder-head seal (31) is provided with sealing portions (37, 38) effective between the cylinder head (2) and the cylinder crankcase (3) in the region of the feeding duct (9) and the discharge duct (11).

14. A multiple-cylinder internal combustion engine according to Claim 13, characterized in that the sealing portions (37, 38) comprise metal extensions (39) on the cylinder head seal (31), which carry a sealing head (40) of resilient material.

15. A multiple-cylinder internal combustion engine according to Claim 1, characterized in that the cylinder head (2) and the cylinder liners (4, 5) are supplied with coolant separately from one another.

16. A multiple-cylinder internal combustion engine according to Claim 5, characterized in that the volume of the coolant chambers (24) of the exhaust valves (7) is greater than the volume of the coolant chambers (25) of the inlet valves (8).

## Revendications

1. Moteur à combustion interne multicylindres à refroidissement par liquide, comportant une culasse (2) et un carter-moteur (3) relié à cette dernière, qui comprend des chemises de cylindre insérées dans le carter-moteur (3), baignées de tous côtés par le fluide de refroidissement, ce dernier étant conduit pour chaque cylindre transversalement par rapport au sens longitudinal (B-B) du moteur à combustion interne à travers la culasse (2) et s'écoulant depuis un canal d'admission (9) dans un canal de sortie (11), caractérisé par les dispositions suivantes:
- le canal d'admission (9) et le canal de sortie (11) sont intégrés au moteur à combustion interne sur ses côtés longitudinaux (C et D) et sont formés par des évidements (13,14;15,16) dans la culasse (2) et dans le carter-moteur (3);
- les évidements (13, 14; 15, 16) sont pratiqués à partir d'un plan de jonction (A-A) entre la culasse (2) et le carter-moteur (3).

2. Moteur à combustion interne multicylindres selon la revendication 1, caractérisé en ce que le canal d'admission (9) est relié par des trous transversaux (19, 20) aux canaux annulaires (17, 18) entourant les chemises de cylindre (4, 5, 6).

3. Moteur à combustion interne multicylindres selon la revendication 1, caractérisé en ce que les canaux annulaires (17, 18) sont reliés au canal de sortie (11) par des trous transversaux (21, 22)

4. Moteur à combustion interne multicylindres selon les revendications 1 et 3, caractérisé en ce que les trous transversaux (19, 20, 21, 22) sont pratiqués sur les évidements (13, 15).

5. Moteur à combustion interne multicylindres selon la revendication 1, dont la culasse comporte de façon suspendue et avantageusement en forme de V, des soupapes d'admission et d'échappement, caractérisé en ce que le canal d'admission (9) est placé au voisinage des soupapes d'échappement (7) et que le fluide de refroidissement pénètre par les trous transversaux (23) d'abord dans les chambres du fluide de refroidissement (25) entourant les soupapes d'évacuation (7), puis dans les chambres de fluide entourant les soupapes d'admission (8), d'où il pénètre dans le canal de sortie (11).

6. Moteur à combustion interne multicylindres selon la revendication 1, dont les chemises de cylindre (4, 5) sont insérées dans des cavités du carter-moteur (3), caractérisé en ce que les chemises de cylindre (4, 5), à partir du voisinage de la culasse (2) sont disposés côte à côte directement mais avec un léger intervalle (26), sur une zone importante (longueur G), et y présentent des épaisseurs de paroi sensiblement égales, et en ce que dans une zone s'y rattachant, s'étendent les cavités (29) du carter-moteur (3).

7. Moteur à combustion interne multicylindres selon la revendication 6, caractérisé en ce qu'entre les chemises de cylindre (4, 5) et plus précisément au voisinage de la culasse (2), est prévue une gorge (30) formée par des évidements (32, 33) des chemises de cylindre (4, 5) dans laquelle est inséré un joint de culasse (31)..

8. Moteur à combustion interne multicylindres selon la revendication 6, caractérisé en ce que les chemises de cylindre (4, 5) comportent des méplats (27, 28) sur leurs côtés se faisant face.

9. Moteur à combustion interne multicylindres selon la revendication 8, caractérisé en ce que les méplats (27, 28) sont formés par réduction de l'épaisseur des parois de chacune des chemises de cylindre (4, 5).

10. Moteur à combustion interne multicylindres selon la revendication 7, caractérisé en ce que la gorge (30) se prolonge à l'extérieur des côtés se faisant face des chemises de cylindre (4, 5) et se trouve formée par une paroi (34) du carter moteur (3), et chacun des évidements (32 ou 33) des chemises de cylindre (4, 5).

11. Moteur à combustion interne multicylindres selon la revendication 10, caractérisé en ce que chaque chemise de cylindre (5) comporte au voisinage 1 de l'évidement (33) un collet (35) qui se situe sur un épaulement (36) du carter-moteur (3).

12. Moteur à combustion interne multicylindres selon la revendication 6, caractérisé en ce que les évidements (29) du carter-moteur (3) et les épaisseurs de paroi des chemises de moteur (4, 5) se limitant sur celui-ci, sont pratiquement égales.

13. Moteur à combustion interne multicylindres selon la revendication 7, caractérisé en ce que le joint de culasse (31) est muni de sections d'étanchéité (37, 38) qui sont efficaces entre la culasse (2) et le carter moteur (3) dans la zone du canal d'admission (9) et du canal d'échappement (11).

14. Moteur à combustion interne multicylindres selon la revendication 13, caractérisé en ce que les sections d'étanchéité (37, 38) comportent des prolongements métalliques (39) du joint de culasse (31) qui portent des corps d'étanchéité (40) en élastomère.

15. Moteur à combustion interne multicylindres selon la revendication 1, caractérisé en ce que la culasse (2) et les chemises de cylindre (4, 5) sont alimentées séparément les unes des autres en milieu de refroidissement.

16. Moteur à combustion interne multicylindres selon la revendication 5, caractérisé en ce que le volume des chambres de fluide de refroidissement (24) des soupapes d'échappement (7) est supérieur à celui des chambres de fluide de refroidissement (25) des soupapes d'admission (8).
